# EUROPÄISCHE PATENTSCHRIFT

(11) **EP 1 614 133 B1**
(45) Veröffentlichungstag und Bekanntmachung des Hinweises auf die Patenterteilung: **25.02.2009**
(21) Anmeldenummer: 04726135.9
(22) Anmeldetag: 07.04.2004
(51) Int. Cl.: H01H 37/12

(54) **ENERGIESTEUERGERÄT**
ENERGY CONTROL DEVICE
APPAREIL DE COMMANDE D'ENERGIE

(30) Priorität: 11.04.2003 DE 10317277
(43) Veröffentlichungstag der Anmeldung: 11.01.2006
(73) Patentinhaber: E.G.O. ELEKTRO-GERÄTEBAU GmbH, 75038 Oberderdingen (DE)
(72) Erfinder: REIMOLD, Günther, 75038 Oberderdingen (DE); MANNUSS, Siegfried, 75447 Sternenfels (DE); REICHERT, Willi, 75057 Kürnbach (DE)
(74) Vertreter: Patentanwälte Ruff, Wilhelm, Beier, Dauster & Partner
(86) Internationale Anmeldenummer: PCT/EP2004/003707
(87) Internationale Veröffentlichungsnummer: WO 2004/090923

(56) Entgegenhaltungen:
- EP-A- 0 898 291
- DE-A- 2 600 507
- DE-A- 2 625 716
- DE-A- 4 308 539
- DE-A- 10 119 467

## Beschreibung

Die Erfindung betrifft ein Energiesteuergerät oder Schaltgerät mit den Merkmalen des Oberbegriffs des Anspruchs 1.

Ein derartiges Energiesteuergerät ist in der EP 898 291 A2 beschrieben. Dort ist neben einem federnd gelagerten Geräteschalter mit Schaltkontakt eine weitere Feder mit einem Gegenkontakt vorgesehen. Diese Feder liegt mit ihrem Ende an einer Kurvenscheibe an, wodurch ihre Position relativ zu einem Schaltkontakt des Geräteschalters verändert werden kann zur Beeinflussung des Schaltverhaltens. Dabei ist die Feder fest mit dem Sockel des Energiesteuergeräts verbunden und nur im Rahmen ihrer Elastizität bewegbar.

### Aufgabe und Lösung

Der Erfindung liegt die Aufgabe zugrunde, ein eingangs genanntes Energiesteuergerät zu schaffen, in welchem eine Beeinflussung des Schaltverhaltens eines darin enthaltenen Geräteschalters verbessert werden kann, insbesondere bezüglich einer Vorrichtung mit einem federnden Arm, welche einen Gegenanschlag für einen Schaltkontakt des Geräteschalters bildet.

Diese Aufgabe wird durch ein Energiesteuergerät mit den Merkmalen des Anspruchs 1 gelöst. Unter Energiesteuergerät soll hier auch ein im wesentlichen beliebiges Schaltgerät verstanden werden. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Erfindungsgemäß ist bei einen eingangs genannten Energiesteuergerät vorgesehen, dass eine Gegenanschlag-Vorrichtung derart an dem Energiesteuergerät angebracht oder gelagert ist, dass hier ein gewisses Spiel mit einer gewissen Bewegungsfreiheit oder Lagerungsfreiheit bereits konstruktiv vorgesehen ist. Dieses Spiel kann zwar in mehreren Richtungen vorgesehen sein. Erfindungsgemäß ist es zumindest in einer Richtung vorgesehen, welche senkrecht ist zu derjenigen Richtung, in welcher die Verstellung des Kontaktabstandes als Bewegung erfolgt bzw. in welcher die Bewegungsbahn des Schaltkontaktes sowie auch des Gegenkontaktes liegt.

Der Vorteil eines solchen konstruktiv vorgesehenen Spiels im Vergleich zu einer aus dem Stand der Technik bekannten starren Anordnung liegt vor allem darin, dass so gewisse Toleranzen oder Fertigungsungenauigkeiten durch Eigenjustierung oder Bewegung, eben im Rahmen des Lagerungs-Spiels, ausgeglichen werden können. So können beispielsweise auch thermische Ausdehnungen oder dergleichen ausgeglichen werden.

Es kann vorgesehen sein, dass der federnde Arm zusätzlich zu dem konstruktiv vorgesehenen Spiel der Lagerung elastisch bewegbar ist in genau der Richtung des Spiels. In diesem Fall ersetzt das Spiel nicht die Bewegbarkeit des Arms, sondern unterstützt sie bzw. macht eine gewisse Bewegbarkeit des Arms unabhängig von einer Auslösung der Bewegung, beispielsweise mittels der Kontaktabstand-Verstelleinrichtung oder der Gegenanschlag-Vorrichtung, möglich.

Eine Möglichkeit zur Ausbildung einer Lagerung ist es, die Gegenanschlag-Vorrichtung mit einem rohrartigen oder hülsenartigen Abschnitt zu versehen und diesen auf eine Lagerung in Form eines länglichen Lagerdorns zu setzen. Wenn der Lagerdorn dabei in die Richtung des konstruktiv vorgesehenen Spiels der Lagerung weist, kann hier eine gewisse Verschiebbarkeit vorgesehen sein. Diese Verschiebbarkeit entspricht dann dem konstruktiv vorgesehenen Spiel. Des weiteren kann die Gegenanschlag-Vorrichtung auf oder um einen solchen Lagerdorn drehbar angeordnet sein.

Eine Lagerung für die Gegenanschlag-Vorrichtung kann mit einer Trageinrichtung verbunden sein, welche wiederum den Geräteschalter trägt. Diese Trageinrichtung kann beispielsweise als separate Baugruppe an dem Energiesteuergerät oder einem Sockel desselben befestigt sein. Die Trageinrichtung selber kann verstellbar sein mittels einer Energie-Verstelleinrichtung, welche ebenfalls beispielsweise eine Kurvenscheibe mit variierendem Radius sein kann. Der Vorteil einer Anordnung der Lagerung und somit der Gegenanschlag-Vorrichtung oder einer Kontaktabstands-Verstelleinrichtung an einer Trageinrichtung für den Geräteschalter liegt vor allem darin, dass somit Geräteschalter und Gegenanschlag-Vorrichtung direkter miteinander verbunden sind. So treten weniger Störungen auf.

Des weiteren ist es möglich, dass eine vorgenannte Trageinrichtung einen beispielsweise hakenartigen Halter aufweist. In einem solchen Halter können die Gegenanschlag-Vorrichtung oder der federnde Arm in einer Transportstellung gehalten werden. Diese Transportstellung bedeutet insbesondere, dass hier der federnde Arm von der Abstand-Kurvenscheibe abgehoben ist und so beispielsweise eine leichtere Montage erfolgen kann. Des weiteren kann so eine kompaktere Baugruppe geschaffen werden, welche in ein Energiesteuergerät eingesetzt ist. Dabei kann vorgesehen sein, dass bei einer ersten Benutzung des Energiesteuergeräts, worunter auch eine Justierung nach Herstellung verstanden werden soll, die Gegenanschlag-Vorrichtung oder der federnde Arm aus dem Halter herausgebracht werden, im wesentlichen oder vollständig selbsttätig. Das bedeutet, der federnde Arm rutscht aus dem Halter heraus oder wird herausgehoben, beispielsweise durch eine Einrichtung, die auch zur sonstigen Bewegung der Gegenanschlag-Vorrichtung dient.

Die Gegenanschlag-Vorrichtung kann bei einem Ausführungsbeispiel der Erfindung einteilig oder einstückig ausgebildet sein. Vorteilhaft ist sie einteilig mit dem federnden Arm und/oder einem rohrartigen Abschnitt ausgebildet, welcher für die Lagerung vorgesehen ist, beispielsweise zum Aufschieben auf einen länglichen Lagerdorn. Eine einteilige Ausbildung ist teilweise leichter herstellbar und vor allem hinsichtlich der Betriebssicherheit erhöht. Es sind weniger Teile vorhanden, die gegeneinander bewegt werden können.

Eine Möglichkeit zur Ausbildung einer Gegenanschlag-Vorrichtung ist es, einen Federdraht, welcher beispielsweise ein Runddraht sein kann, entsprechend zu biegen. Hier kann ein rohrartiger Abschnitt dadurch ausgebildet werden, dass ein Teil des Federdrahts schraubenfederartig aufgewickelt wird. Diese schraubenfederartige Ausbildung kann neben der Funktion der Lagerung auch eine Elastizität der Bewegung des federnden Arms bzw. der Gegenanschlag-Vorrichtung mit dem Gegenanschlag bilden.

Neben der Ausbildung eines Teils der Lagerung kann ein Gegenanschlag durch eine Abbiegung, insbesondere an dem federnden Arm, hergestellt sein. Diese Abbiegung bzw. der Gegenanschlag können im wesentlichen senkrecht von dem Längsverlauf der Gegenanschlag-Vorrichtung oder des federnden Arms abstehen. Gemäß einer Möglichkeit, insbesondere bei einer vorgenannten Ausbildung der Gegenanschlag-Vorrichtung mit einem gebogenen Federdraht, kann die Abbiegung in etwa U-förmig sein. Die beiden U-Schenkel können dabei nahe zueinander verlaufen oder sogar aneinander anliegen. Dadurch ist eine steifere Ausbildung möglich. Des weiteren wird der Platzbedarf für einen Gegenanschlag verringert.

Ungeachtet des Spiels der Lagerung kann vorgesehen sein, dass die Gegenanschlag-Vorrichtung an der Abstand-Kurvenscheibe, an der sie anliegt, seitlich geführt ist, vorteilhaft zumindest an einem freien Abschnitt oder Ende. Dadurch kann vor allem eine zu starke Bewegung des Gegenanschlags relativ zu dem Schaltkontakt vermieden werden. Eine solche seitliche Führung kann durch Seitenabschnitte oder Seitenwangen ausgebildet sein. Diese können zu beiden Seiten der Abstand-Kurvenscheibe angeordnet sein und diese in radialer Richtung überragen. Insbesondere wird so eine Art vertiefter Bahn oder Rille für die Gegenanschlag-Vorrichtung an der Abstand-Kurvenscheibe geschaffen.

Der federnde Arm kann in seinem Längsverlauf auch in die Ebene des Energiereglers oder Schaltgeräts hinein oder heraus abgezogen sein. So kann ein Anliegen an der Abstand-Kurvenscheibe räumlich bzw. in Längsrichtung der Drehachse für die Abstand-Kurvenscheibe variiert werden. Das bedeutet, dass die Gestaltungsfreiheit jeweils für die Drehachse als auch den federnden Arm größer ist, insbesondere hinsichtlich Platzausnutzung.

Vorteilhaft kann vorgesehen sein, dass der Gegenanschlag näher an der Lagerung der Gegenanschlag-Vorrichtung angeordnet ist als an der Anlage der Gegenanschlag-Vorrichtung an der Abstand-Kurvenscheibe. Dies kann insofern vorteilhaft sein, als dass so die Kraft, welche durch das Anliegen oder Anschlagen des Schaltkontakts an den Gegenanschlag ausgeübt wird, möglichst direkt bzw. mit geringem Hebel von der Lagerung der Gegenanschlag-Vorrichtung aufgefangen wird. Eine zu starke mögliche Durchbiegung der Gegenanschlag-Vorrichtung oder des federnden Arms würde zu ungewollten Toleranzen und einem eventuellen fehlerhaften Schaltverhalten führen.

Des weiteren ist hier vorteilhaft vorgesehen, den Schaltkontakt in der Richtung an dem Gegenanschlag anliegen oder anschlagen zu lassen, in der die Gegenanschlag-Vorrichtung an der Abstand-Kurvenscheibe anliegt. So ist diese Kraft sowohl durch die Lagerung als auch die Anlage an der Abstand-Kurvenscheibe aufgefangen.

Die Trageinrichtung für den Geräteschalter kann mit einer Anschlusseinrichtung mechanisch verbunden sein. Die Anschlusseinrichtung wiederum kann, beispielsweise zusammen mit einem Gegenkontakt für den Schaltkontakt, mit einem Sockel des Energiesteuergeräts durch Einspritztechnik verbunden werden. Dabei kann des weiteren die Trageinrichtung mit der Anschlusseinrichtung über eine Führung geführt und verbunden sein. So ist eine genaue Anordnung möglich. Eine Verbindung bzw. Befestigung kann nach einem Justiervorgang für die genaue Position vorgenommen werden. Die Führung kann für eine erhöhte Genauigkeit verwendet werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen dargestellt und wird im folgenden näher erläutert. In den Zeichnungen zeigen:
- Fig. 1: eine Darstellung eines Geräteschalters für ein erfindungsgemäßes Energiesteuergerät mit Gegenanschlag-Vorrichtung und Beheizung für den Geräteschalter,
- Fig. 2: den Geräteschalter aus Fig. 1 mit Anlage an einer Kurvenscheibe sowie eine Abstand-Kurvenscheibe für den federnden Arm der Kontaktabstand-Verstelleinrichtung und
- Fig. 3: eine Draufsicht auf ein Energiesteuergerät mit den montierten Bauteilen aus Fig. 1 und Fig. 2.

### Detaillierte Beschreibung des Ausführungsbeispiels

In den Fig. 1 bis 3 sind ein Energiesteuergerät 11 insgesamt in Draufsicht sowie jeweils einzelne Bestandteile davon in perspektivischen Ansichten dargestellt.

Fig. 1 zeigt, aus dem Energiesteuergerät 11 aus Fig. 3 herausgezogen, einen Geräteschalter 13, dem in bekannter Weise eine Beheizung 15 zugeordnet ist. Diese grundsätzliche Anordnung sowie die Funktion von Beheizung und Geräteschalter gehen beispielsweise aus der EP 977 231 A2 sowie der oben genannten EP 898 291 A2 hervor, auf welche diesbezüglich ausdrücklich verwiesen wird.

Der Geräteschalter 13 weist eine Schnappfeder 17 auf, welche an einem Ende einen Schaltkontakt 19 trägt. Diesem ist ein Gegenkontakt 20 an dem Gerätesockel 12 zugeordnet. Durch Anliegen des Schaltkontakts 19 an dem Gegenkontakt 20 wird ein Schaltvorgang ausgelöst.

Die Schnappfeder 17 ist dabei an einem Träger 21 befestigt, welcher einen abgebogenen Schleifer 22 aufweist, der nach unten ragt. Am rechten Ende des Trägers 21 ist eine Einhängung 23 vorgesehen. Auf diese wird nachfolgend genauer eingegangen.

Der Träger 21 wiederum ist an einem Halter 24 befestigt, welcher Halterausschnitte 25 aufweist. Der Halter 24 kann an einem in dem Gerätesockel 12 eingespritzten Sockelhalter 26 befestigt werden, beispielsweise durch Verkleben, Vernieten oder Punktschweißen. Dabei können an dem Sockelhalter 26 zu den Halterausschnitten 25 korrespondierende Vorsprünge oder dergleichen vorgesehen sein, mittels welcher eine Befestigung in vorgegebenen Maßen, insbesondere auch in einem Rastermaß, möglich ist. Des weiteren ist hier eine Verschiebung mit einer gewissen Führungswirkung des Sockelhalters 26 für den Halter 24 vorgesehen. Diese Führungswirkung kann genutzt werden, um die genaue Position des Halters 24 an dem Sockelhalter 26 oder an dem Gerätesockel 12 zu bestimmen, welche zur Justierung des Energiesteuergeräts 11 genutzt werden kann.

Des weiteren steht von dem Träger 21 ein Lagerdorn 27 ab, insbesondere einstückig. Auf diesen Lagerdorn 27 wird nachfolgend genauer eingegangen.

An dem Träger 21 ist ein federnder Arm 30 aus rundem Federdraht angeordnet. Der federnde Arm 30 weist im linken Bereich eine U-förmige Abbiegung als Gegenanschlag 31 auf. Der Gegenanschlag 31 ragt durch den Träger 21 hindurch. An ihm liegt bei geöffneten Kontakten der Schaltkontakt 19 an. Des weiteren bildet der federnde Arm 30 im ganz linken Bereich einen Schraubenfeder-Abschnitt 32, welcher in etwa rohrartig ausgebildet ist. Mit diesem Schraubenfeder-Abschnitt 32 ist der federnde Arm 30 auf den Lagerdorn 27 aufgesteckt. Mit einer Aufhängung 33, welche als kurzer Abschnitt ausgebildet ist, der von dem Schraubenfeder-Abschnitt 32 absteht, ist der federnde Arm 30 gegenüber dem Träger 21 gelagert.

Die Passung des federnden Arms 30 bzw. des Schraubenfeder-Abschnitts 32, welche die oben genannte Gegenanschlag-Vorrichtung bilden, auf dem Lagerdorn 27 ist erfindungsgemäß derart, dass eine Verschiebung entlang der Längsrichtung des Lagerdorns 27 möglich ist. Hierdurch kann sich bei einem beginnenden Verhaken oder dergleichen der federnde Arm 30 unter Umständen wieder lösen und so die Funktionalität sicherstellen.

Des weiteren ist es möglich, den Innendurchmesser des Schraubenfeder-Abschnitts 32 deutlich über dem Außendurchmesser des Lagerdorns 27 auszubilden. So kann ein weiteres radiales Spiel der Lagerung zusätzlich zu dem Längsspiel erreicht werden. Dies verbessert in einem gewissen Bereich auch die Drehbarkeit bzw. Bewegbarkeit des federnden Arms 30 an dem Lagerdorn 27.

Das rechte Ende des federnden Arms 30 kann an der Einhängung 23 am rechten Ende des Trägers 21 eingehängt werden. Dadurch ist der Arm 30 im wesentlichen lagegesichert sowie derart eng an dem Träger 21 angelegt, dass eine Handhabung erheblich vereinfacht ist. Der Arm 30 kann kaum irgendwo hängen bleiben.

Zur Betätigung des Energiesteuergeräts 11 bzw. des Geräteschalters 13 ist eine Betätigungswelle 35 vorgesehen. Diese weist eine erste Scheibe 36 auf, welche auf bekannte unrund ausgeführt ist. Insbesondere ist es eine sogenannte Nockenscheibe. An der ersten Scheibe 36 liegt der Schleifer 22 des den Geräteschalter 13 tragenden Trägers 21 an. Er sorgt auf an sich bekannte Art und Weise für eine Verstellung der Position des Geräteschalters 13 bzw. des Schaltkontakts 19 gegenüber dem Gegenkontakt 20. Insbesondere können bei einem Energiesteuergerät auf diese Art und Weise bestimmte Energie-Einstellungen vorgenommen werden, sogenannte Kochstufen bei einem Kochfeld.

Neben der ersten Scheibe 36 ist eine zweite Scheibe 38 angeordnet. Auch diese ist vorteilhaft unrund ausgeführt, wobei ihre Form durchaus deutlich von derjenigen der ersten Scheibe 36 abweichen kann. An dieser zweiten Scheiben 38 liegt der federnde Arm 30 an mit einem rechts von dem Gegenanschlag 31 liegenden Teil. Durch die federnde Anlage des Arms 30 an der zweiten Scheibe 38, welche vor allem durch die Federwirkung des Schraubenfeder-Abschnitts 32 hervorgerufen wird, liegt der Arm stets an der zweiten Scheibe 38 an. Dies bedeutet, dass aufgrund einer Drehung um eine durch den Lagerdorn 27 verlaufenden Drehachse der nach oben ragende Gegenanschlag 31 eine vorher definierbare Bewegung durchführt.

Zur besseren Führung des federnden Arms 30 auf der zweiten Scheibe 38, insbesondere zur Einhaltung einer Seitenführung, ist diese zweite Scheibe 38 im wesentlichen zwischen nebenliegenden Scheiben oder Abschnitten versenkt angeordnet. Dazu ist rechts von der zweiten Scheibe 38 eine rechte Seitenwange 39 vorgesehen, beispielsweise in Form einer weiteren Scheibe. Die linke Seitenwange für die zweite Scheibe 38 wird von der ersten Scheibe 36 gebildet. In einem so entstehenden Kanal oder der Vertiefung verläuft der federnde Arm 30 mit einem gewissen seitlichen Spiel, nämlich über die Breite der zweiten Scheibe 38 hinweg. Über diese Breite hinaus jedoch kann sich der Arm 30 nicht bewegen.

Hier zeigt sich auch einer der Hauptvorteile der Einhängung 23. Bei der Montage des Energiesteuergeräts mit eingehängtem federndem Arm 30 ist das Einsetzen der Betätigungswelle 35 mit den Scheiben 36, 38 sowie 39 weitaus einfacher. Abschließend kann der federnde Arm 30 aus der Einhängung 23 gelöst werden und kommt aufgrund seiner Federwirkung an der zweiten Scheibe 38 zu liegen. Dieses Lösen kann auch durch eine der Scheiben 36, 38 bewirkt werden. Sie können den federnden Arm 30 aus der Einhängung 23 herauslösen. Durch eine seitliche Vorspannung kann der federnde Arm 30 von der Einhängung 23 wegschnappen und gegen die zweiten Scheibe 38 anliegen.

## Patentansprüche

1. Energiesteuergerät (11) mit einer Verstelleinrichtung für einen darin enthaltenen Geräteschalter (13), dessen Positionsänderung eine Änderung eines einstellbaren Leistungsniveaus oder Energieniveaus zur Folge hat, wobei der Geräteschalter einen Schaltkontakt (19) trägt, der in einer EIN-Stellung an einem Gegenkontakt (20) anliegt und in einer AUS-Stellung mit einem veränderbaren Kontaktabstand zum Gegenkontakt an einem Gegenanschlag (31) anliegt, wobei die Verstelleinrichtung eine Energie-Verstelleinrichtung (21, 22, 35, 36) für das Energieniveau und eine davon gesonderte Kontaktabstand-Verstelleinrichtung (30, 31) sowie Betätigungsmittel (35, 38) zu deren Betätigung aufweist, wobei die Kontaktabstand-Verstelleinrichtung eine Abstand-Kurvenscheibe (38) mit variierendem Radius aufweist, an deren Außenradius eine den Gegenanschlag (31) tragende und/oder zumindest teilweise bildende Gegenanschlag-Vorrichtung mit einem federnden Arm (30) durch eine Vorspannung elastisch angedrückt anliegt, **dadurch gekennzeichnet, dass** eine Lagerung (27, 32) der Gegenanschlag-Vorrichtung ein konstruktiv vorgesehenes Spiel aufweist zumindest in einer Richtung senkrecht zu derjenigen Richtung, in welcher die Verstellung des Kontaktabstandes als Bewegung erfolgt.

2. Energiesteuergerät nach Anspruch 1, **dadurch gekennzeichnet, dass** der federnde Arm (30) elastisch bewegbar ist in Richtung des Spiels der Lagerung (27, 32) zusätzlich zu dem Spiel der Lagerung.

3. Energiesteuergerät nach Anspruch 1 oder 2, **dadurch gekennzeichnet, dass** die Gegenanschlag-Vorrichtung mit einem rohrartigen Abschnitt (32) auf einem Lagerdorn (27) als Lagerung sitzt, wobei der Lagerdorn in die Richtung des Spiels der Lagerung weist.

4. Energiesteuergerät nach Anspruch 3, **dadurch gekennzeichnet, dass** die Gegenanschlag-Vorrichtung drehbar auf oder um den Lagerdorn (27) gelagert ist.

5. Energiesteuergerät nach einem der vorhergehenden Ansprüche, **dadurch gekennzeichnet, dass** eine Lagerung bzw. ein Lagerdorn (27) mit einer Trageinrichtung (21) verbunden ist, die den Geräteschalter (13) trägt und als separate Baugruppe an dem Energiesteuergerät (11) befestigt ist, wobei vorzugsweise die Trageinrichtung verstellbar ist durch die Energie-Verstelleinrichtung.

6. Energiesteuergerät nach Anspruch 5, **dadurch gekennzeichnet, dass** die Trageinrichtung (21) einen Halter (23) aufweist, vorzugsweise hakenartig ausgebildet, in dem der federnde Arm (30) vorübergehend befestigbar ist in einer Position, in welcher er von der Abstand-Kurvenscheibe (38) abgehoben ist in Verstellrichtung.

7. Energiesteuergerät nach einem der vorhergehenden Ansprüche, **dadurch gekennzeichnet, dass** die Gegenanschlag-Vorrichtung einteilig, vorzugsweise einstückig, mit dem federnden Arm (30) und/oder einem rohrartigen Abschnitt (32) für eine Lagerung oder einen Lagerdorn (27) ausgebildet ist.

8. Energiesteuergerät nach Anspruch 7, **dadurch gekennzeichnet, dass** die Gegenanschlag-Vorrichtung ein gebogener Federdraht (30) ist, vorzugsweise ein Runddraht, wobei insbesondere ein rohrartiger Abschnitt (32) zum Aufstecken auf einen Lagerdorn (27) als Lagerung durch eine schraubenfederartige Ausbildung eines Teils des Federdrahts gebildet ist.

9. Energiesteuergerät nach einem der vorhergehenden Ansprüche, **dadurch gekennzeichnet, dass** der Gegenanschlag (31) durch eine Abbiegung gebildet ist, vorzugsweise des federnden Arms (30), wobei insbesondere der Gegenanschlag im wesentlichen senkrecht von dem Längsverlauf der Gegenanschlag-Vorrichtung bzw. des federnden Arms absteht.

10. Energiesteuergerät nach Anspruch 9, **dadurch gekennzeichnet, dass** die Abbiegung (31) in etwa U-förmig ausgebildet ist, insbesondere mit zwei vorzugsweise aneinander anliegenden U-Schenkeln.

11. Energiesteuergerät nach einem der vorhergehenden Ansprüche, **dadurch gekennzeichnet, dass** die Gegenanschlag-Vorrichtung an der Abstand-Kurvenscheibe (38) seitlich geführt ist, vorzugsweise durch Seitenabschnitte oder Seitenwangen (36, 39), welche die Abstand-Kurvenscheibe an ihren beiden Seiten überragen.

12. Energiesteuergerät nach einem der vorhergehenden Ansprüche, **dadurch gekennzeichnet, dass** der Gegenanschlag (31) näher an der Lagerung (27, 32) der Gegenanschlag-Vorrichtung ist als an der Anlage der Gegenanschlag-Vorrichtung an der Abstand-Kurvenscheibe (38).

13. Energiesteuergerät nach einem der vorhergehenden Ansprüche, **gekennzeichnet durch** eine Anlage des Schaltkontakts (19) an dem Gegenanschlag (31) in der Richtung, in der die Gegenanschlag-Vorrichtung an der Abstand-Kurvenscheibe (38) anliegt.

## Claims

1. Energy control device (11) with an adjusting device for an appliance switch (13) contained in said energy control device, wherein a position change of said appliance switch leads to a change to an adjustable power level or energy level, said appliance switch carrying a switching contact (19), wherein said switching contact in an ON position engages on an opposite contact (20) and in an OFF position engages with a variable contact spacing with respect to said opposite contact on a counterstop of a counterstop mechanism (31), said adjusting device having an energy adjusting device (21, 22, 35, 36) for said energy level and a contact spacing adjusting device (30, 31) separate from said energy adjusting device, together with operating means (35, 38) for the operation of said contact spacing adjusting device, said contact spacing adjusting device having a spacing cam disk (38) with a varying radius, wherein said counterstop mechanism (31) engages on an external radius of said spacing cam disk, said counterstop mechanism carrying and/or at least partly forming said counterstop with a resilient arm (30) in elastically pressed manner as a result of biasing, **characterized in that** a bearing (27, 32) is provided at said counterstop mechanism with a design provided clearance of said bearing at least in a direction perpendicular to a direction in which said adjustment of said contact spacing takes place as a movement.

2. Energy control device according to claim 1, **characterized in that** said resilient arm (30) is elastically movable in a direction of said clearance of said bearing (27, 32) in addition to the bearing clearance.

3. Energy control device according to claim 1 or 2, **characterized in that** said counterstop mechanism is mounted with a tubular section (32) on a bearing rod (27) as a bearing, said bearing rod being directed towards said bearing clearance.

4. Energy control device according to claim 3, **characterized in that** said counterstop mechanism is rotatably mounted on or around said bearing rod (27).

5. Energy control device according to any of the preceding claims, **characterized in that** a bearing or bearing rod (27) is connected to a supporting device (21) supporting said appliance switch (13) and fixed as a separate subassembly to said energy control device (11), said supporting device preferably being adjustable by the energy adjusting device.

6. Energy control device according to claim 5, **characterized in that** said supporting device (21) has a holder (23), preferably in a hook-like construction, for temporarily fixing said resilient arm (30) in a position in which said resilient arm is raised in said adjusting direction from said spacing cam disk (38).

7. Energy control device according to any of the preceding claims, **characterized in that** said counterstop mechanism is constructed in one piece, preferably integrally, with said resilient arm (30) and/or a tubular section (32) for a bearing or a bearing rod (27).

8. Energy control device according to claim 7, **characterized in that** said counterstop mechanism is a bent spring wire (30), preferably a round wire, and in particular a tubular section (32) is formed for mounting on a bearing rod (27) as a bearing through a spiral spring-like construction of part of the spring wire.

9. Energy control device according to any of the preceding claims, **characterized in that** said counterstop mechanism (31) is formed by a bend, preferably of said resilient arm (30), in particular said counterstop projecting substantially at right angles from a longitudinal path of said counterstop mechanism or said resilient arm.

10. Energy control device according to claim 9, **characterized in that** said bend (31) is roughly U-shaped, in particular having two U-legs, preferably resting against one another.

11. Energy control device according to any of the preceding claims, **characterized in that** said counterstop mechanism is laterally guided on said spacing cam disk (38), preferably by-lateral portions or side walls (38, 39), which project over both sides of said spacing cam disk.

12. Energy control device according to any of the preceding claims, **characterized in that** said counterstop (31) is closer to the bearing (27, 32) of said counterstop mechanism than said engagement of said counterstop mechanism on said spacing cam disk (38).

13. Energy control device according to any of the preceding claims, **characterized in that** said switching contact (19) engages on said counterstop (31) in a direction in which said counterstop mechanism engages on said spacing cam disk (38).

## Revendications

1. Appareil de commande d'énergie (11) avec un dispositif de réglage pour un commutateur d'appareil (13) contenu dans celui-ci, dont le changement de position comporte un changement du niveau de puissance ou d'énergie ajustable, sachant que le commutateur d'appareil porte un contact de commutation (19), qui est adjacent - en position de marche - à un contact récepteur (20) et qui est adjacent - en position d'arrêt - à une contre-butée (31) où l'écart de contact par rapport au contact récepteur est variable, sachant que le dispositif de réglage présente un dispositif de réglage d'énergie (21, 22, 35, 36) pour le niveau d'énergie et, séparément, un dispositif de réglage de l'écart de contact (30, 31) ainsi que des moyens d'actionnement (35, 38) pour leur actionnement, sachant que le dispositif de réglage de l'écart de contact présente un disque-came d'écartement (38) à rayon qui varie, au rayon extérieur duquel est adjacent un dispositif de contre-butée, qui porte et/ou qui forme au moins en partie la contre-butée (31) et qui présente un bras (30) faisant ressort serré de manière élastique par une précontrainte, **caractérisé en ce que** un logement (27, 32) du dispositif de contre-butée présente un jeu prévu de manière constructive au moins dans une direction orthogonale par rapport à la direction dans laquelle l'ajustage de l'écart de contact a lieu en tant que mouvement.

2. Appareil de commande d'énergie d'après la revendication 1, **caractérisé en ce que** le bras (30) qui fait ressort est élastiquement déplaçable en direction du jeu du logement (27, 32), en plus du jeu du logement.

3. Appareil de commande d'énergie d'après la revendication 1 ou 2, **caractérisé en ce que** le dispositif de contre-butée se trouve par une section (32) tubulaire sur une broche de logement (27) en tant que logement, sachant que la broche de logement est orientée dans la direction du jeu du logement.

4. Appareil de commande d'énergie d'après la revendication 3, **caractérisé en ce que** le dispositif de contre-butée est logée de manière rotative sur ou autour de la broche de logement (27).

5. Appareil de commande d'énergie d'après une des revendications précédentes, **caractérisé en ce qu'**un logement ou encore une broche de logement (27) est raccordée à un dispositif de support (21), qui porte le commutateur d'appareil (13) et qui est fixé en tant que sous-groupe distinct à l'appareil de commande d'énergie (11), sachant que de préférence le dispositif de support est réglable par le dispositif de réglage d'énergie.

6. Appareil de commande d'énergie d'après la revendication 5, **caractérisé en ce que** le dispositif de support (21) présente un reteneur (23) réalisé de préférence sous forme de crochet, dans lequel le bras (30) faisant ressort peut être fixé temporairement dans une position, dans laquelle il est détaché du disque-came d'écartement (38) en direction de réglage.

7. Appareil de commande d'énergie d'après une des revendications précédentes, **caractérisé en ce que** le dispositif de contre-butée est réalisé de façon indivisée, de préférence d'une seule pièce, avec le bras (30) qui fait ressort et/ou avec une section (32) tubulaire pour un logement ou bien pour une broche de logement (27).

8. Appareil de commande d'énergie d'après la revendication 7, **caractérisé en ce que** le dispositif de contre-butée est un fil métallique à ressort (30) coudé, de préférence un fil de section circulaire, sachant notamment qu'une partie (32) tubulaire est réalisée pour être embrochée sur une broche de logement (27) en tant que logement par une conformation à ressort hélicoïdal d'une partie du fil métallique à ressort.

9. Appareil de commande d'énergie d'après une des revendications précédentes, **caractérisé en ce que** la contre-butée (31) est réalisée par une pliure, de préférence du bras qui fait ressort (30), sachant que notamment la contre-butée saille de manière essentiellement orthogonale par rapport au cours longitudinal du dispositif de contre-butée ou encore du bras faisant ressort.

10. Appareil de commande d'énergie d'après la revendication 9, **caractérisé en ce que** la pliure (31) est réalisée approximativement en forme de U, les deux branches de la forme en U étant notamment de préférence adjacentes l'une à l'autre.

11. Appareil de commande d'énergie d'après une des revendications précédentes, **caractérisé en ce que** le dispositif de contre-butée est guidé latéralement auprès du le disque-came d'écartement (38), de préférence par des sections latérales ou des faces latérales (36, 39), qui dépassent le disque-came d'écartement à ses deux côtés.

12. Appareil de commande d'énergie d'après une des revendications précédentes, **caractérisé en ce que** la contre-butée (31) est plus proche du logement (27, 32) du dispositif de contre-butée que du lieu de contact entre le dispositif de contre-butée et le disque-came d'écartement (38).

13. Appareil de commande d'énergie d'après une des revendications précédentes, **caractérisé par** une disposition du contact de commutation (19) auprès de la contre-butée (31) dans la direction, dans laquelle le dispositif de contre-butée est adjacent au disque-came d'écartement (38).
